# FASCICULE DE BREVET EUROPEEN

(11) **EP 3 103 739 B1**
(45) Date de publication et mention de la délivrance du brevet: **22.11.2017**
(21) Numéro de dépôt: 16171206.2
(22) Date de dépôt: 25.05.2016
(51) Int. Cl.: B65D 81/34, B65D 75/56, B65D 75/58

(54) **SACHET DE CUISSON POUR PRODUIT ALIMENTAIRE REHYDRATABLE**
KOCHBEUTEL FÜR REHYDRIERBARES LEBENSMITTEL
BOIL-IN-BAG SACHET FOR REHYDRATABLE FOOD

(30) Priorité: 11.06.2015 FR 1555323
(43) Date de publication de la demande: 14.12.2016
(73) Titulaire: Tipiak Epicerie, 44860 Saint-Aignan de Grand Lieu (FR)
(72) Inventeur: LELIEVRE, Sylvain, 44700 ORVAULT (FR); FOISSOTTE, Bernadette, 44118 LA CHEVROLIERE (FR); CHAUSSEPIED, Guillaume, 44230 SAINT SEBASTIEN SUR LOIRE (FR)
(74) Mandataire: Godineau, Valérie

(56) Documents cités:
- EP-A1- 0 947 444
- DE-A1- 19 716 141
- FR-A1- 2 820 720
- JP-A- 2012 250 734

## Description

La présente invention concerne un sachet de cuisson perméable à l'eau contenant un produit alimentaire réhydratable.

Elle concerne plus particulièrement un sachet de cuisson délimité par deux bords longitudinaux et deux bords transversaux, dits respectivement supérieur et inférieur, comprenant un premier et un deuxième joint d'étanchéité, le premier joint d'étanchéité, dit transversal, supérieur, espacé longitudinalement du bord transversal supérieur du sachet, reliant les deux bords longitudinaux du sachet pour séparer le sachet depuis son bord transversal supérieur en direction de son bord transversal inférieur en une zone de saisie du sachet et une zone de réception des aliments, ladite zone de saisie du sachet étant munie d'une ouverture traversante apte à former une anse de préhension du sachet et d'une amorce de rupture apte à permettre l'ouverture du sachet, tandis que la zone de réception des aliments est munie d'une pluralité de perforations, le deuxième joint d'étanchéité, dit inférieur, isolant au moins une partie du bord transversal inférieur du sachet de la zone de réception des aliments pour former une zone de préhension par le fond du sachet.

Un tel sachet est connu du brevet EP 947444. En fin de cuisson, un tel sachet de cuisson est souvent difficile à extraire de l'eau bouillante dans lequel il a été plongé. En outre, l'égouttage du sachet, en vue de l'élimination de l'eau de cuisson, est souvent une opération fastidieuse réalisée de manière imparfaite. De même, la vidange du sachet peut être difficile à réaliser sans se brûler.

Un but de l'invention est donc de proposer un sachet de cuisson dont la conception est améliorée en vue de faciliter les opérations de saisie, d'égouttage et de vidange du sachet.

Un autre but de l'invention est de proposer un sachet du type précité dont la conception permet de faciliter en outre l'ouverture du sachet.

A cet effet, l'invention a pour objet un sachet de cuisson perméable à l'eau contenant un produit alimentaire réhydratable, ledit sachet cuisson délimité par deux bords longitudinaux et deux bords transversaux, dits respectivement supérieur et inférieur, comprenant un premier et un deuxième joints d'étanchéité, le premier joint d'étanchéité, dit transversal, supérieur, espacé longitudinalement du bord transversal supérieur du sachet, reliant les deux bords longitudinaux du sachet pour séparer le sachet depuis son bord transversal supérieur en direction de son bord transversal inférieur en une zone de saisie du sachet et une zone de réception des aliments, ladite zone de saisie du sachet étant munie d'une ouverture traversante apte à former une anse de préhension du sachet et d'une amorce de rupture apte à permettre l'ouverture du sachet, tandis que la zone de réception des aliments est munie d'une pluralité de perforations, le deuxième joint d'étanchéité, dit inférieur, isolant au moins une partie du bord transversal inférieur du sachet de la zone de réception des aliments pour former une zone de préhension par le fond du sachet,
caractérisé en ce que l'ouverture traversante apte à former une anse de préhension du sachet est une ouverture dite décentrée qui présente au moins les ¾ de sa longueur disposés d'un côté de la ligne longitudinale médiane du sachet à l'état posé à plat du sachet, ce côté étant appelé première moitié du sachet, en ce que la surface totale des perforations de la première moitié du sachet est inférieure à la surface totale des perforations de l'autre moitié du sachet, appelée deuxième moitié, et en ce qu'au moins une partie de la zone de préhension par le fond du sachet est disposée dans la première moitié du sachet.

Grâce au décentrage de l'anse formée par l'ouverture traversante combinée avec une surface totale des perforations supérieure dans la moitié du sachet dépourvue de l'essentiel ou de la totalité de l'anse, il en résulte, après plongée du sachet dans l'eau de cuisson, en raison d'une immersion plus rapide de la moitié du sachet exempte de l'essentiel de l'anse, une inclinaison naturelle du sachet qui tend à faciliter la préhension ultérieure par l'anse du sachet pour extraire le sachet de l'eau de cuisson. De même, cette combinaison décentrage de l'anse/organisation des perforations, à savoir surface totale des perforations supérieure dans la deuxième moitié du sachet, permet en raison de l'inclinaison naturelle du sachet qui s'opère lors de la saisie du sachet par l'anse un égouttage facilité au niveau de la deuxième moitié du sachet.

Enfin, la présence d'une zone de préhension par le fond du sachet disposée dans la première moitié du sachet permet d'aider ou de renforcer l'inclinaison du sachet qui tend à s'opérer naturellement.

De préférence, le premier joint d'étanchéité transversal supérieur et le deuxième joint d'étanchéité inférieur sont formés chacun par une ligne de soudure. Il en résulte une simplicité de fabrication du sachet.

De préférence, le joint d'étanchéité transversal supérieur est écarté du bord transversal supérieur du sachet d'une distance au moins égale à 25 mm. Cette hauteur de la zone de saisie du sachet ainsi ménagée permet de rendre plus visible l'anse.

De préférence, au moins une partie de la zone de préhension par le fond du sachet, disposée dans la première moitié du sachet, s'étend dans ladite moitié au moins au niveau de l'angle du sachet formé par l'intersection du bord longitudinal et du bord transversal inférieur dudit sachet. A nouveau, cette disposition facilite l'inclinaison du sachet réalisé, en particulier, lors de la vidange du sachet.

De préférence, la deuxième moitié du sachet comprend, au niveau de la zone de réception des aliments, une bande longitudinale ultra perforée disposée dans le prolongement longitudinal de l'amorce de rupture de la zone de saisie. Cette coopération de l'amorce de rupture avec la disposition des perforations permet une ouverture facilitée du sachet.

De préférence, l'amorce de rupture se présente sous forme d'une ligne en zigzag.

De préférence, l'amorce de rupture est, sur au moins une partie de sa longueur, encadrée par des lignes de soudure. Il en résulte un meilleur guidage de la découpe.

De préférence, l'amorce de rupture est disposée dans la deuxième moitié du sachet.

De préférence, l'ouverture traversante, apte à former une anse de préhension, est entourée au moins partiellement d'une ligne de soudure. Cette ligne de soudure renforce la résistance mécanique de l'anse et permet de limiter les risques de rupture de l'anse.

L'invention sera bien comprise à la lecture de la description suivante d'exemples de réalisation, en référence aux dessins annexés dans lesquels :
La figure 1 représente une vue à plat d'un sachet de cuisson conforme à l'invention ;
Les figures 2 à 6 représentent, sous forme de vues schématiques en perspective, les différentes étapes de manipulation d'un sachet de son immersion dans l'eau de cuisson (figure 2) jusqu'à sa vidange (figure 6).

Comme mentionné ci-dessus, le sachet 1 de cuisson, objet de l'invention, contient un produit alimentaire réhydratable, tel que du riz, du couscous ou autre.

Ce sachet 1 de cuisson est un sachet perméable à l'eau pour permettre, par immersion du sachet dans une eau dite de cuisson chaude, de préférence bouillante, par contact de l'eau de cuisson avec ledit produit alimentaire, la cuisson dudit produit, cette cuisson pouvant, dans le cas par exemple du riz ou du couscous, s'accompagner d'un gonflement du produit alimentaire.

La perméabilité à l'eau du sachet 1 de cuisson permet en fin de cuisson un égouttage du contenu dudit sachet avant ouverture et vidange du sachet.

Ce sachet 1 de cuisson présente une forme générale quadrangulaire, en particulier carrée ou rectangulaire, comme illustré aux figures. Ce sachet se présente sous forme d'une enveloppe ou poche fermée avec, à l'état posé à plat, une face supérieure et une face inférieure qui forment respectivement les faces avant et arrière du sachet en position dressée dans un plan vertical dudit sachet.

Ce sachet est délimité par deux bords 2 longitudinaux et deux bords transversaux qui forment les pourtours desdites faces qui sont disposées en regard l'une de l'autre et maintenues assemblées l'une à l'autre au moins par lesdits bords.

Dans l'exemple représenté, les deux bords 2 longitudinaux qui s'étendent parallèlement entre eux forment les bords dits verticaux du sachet à l'état positionné dans un plan vertical du sachet, tandis que les bords transversaux qui sont appelés bord transversal supérieur 31 et bord transversal inférieur 32 forment les bords dits horizontaux dudit sachet dans cette même position dressée.

Le sachet 1 comprend encore un premier joint 4 d'étanchéité appelé joint 4 d'étanchéité transversal supérieur. Ce premier joint 4 d'étanchéité se présente sous forme d'une ligne de soudure qui est espacée longitudinalement du bord transversal supérieur 31 du sachet. Ce premier joint 4 d'étanchéité transversal supérieur relie les deux bords 2 longitudinaux du sachet 1 pour séparer le sachet 1 depuis son bord transversal supérieur 31 en direction de son bord transversal inférieur 32 en une zone 6 de saisie du sachet 1 et une zone 7 de réception des aliments.

La zone 6 de saisie du sachet s'étend donc entre le bord transversal, dit supérieur 31, du sachet et le premier joint 4 d'étanchéité. Le joint d'étanchéité transversal supérieur 4 est écarté du bord transversal supérieur 31 du sachet 1 d'une distance au moins égale à 25 mm.

Le deuxième joint 5 d'étanchéité est appelé joint 5 d'étanchéité inférieur car il est disposé sous le joint 4 d'étanchéité transversal supérieur à l'état dressé du sachet saisi par une anse qui sera décrite ci-après. Ce joint 5 d'étanchéité inférieur qui isole au moins une partie du bord transversal inférieur 32 du sachet de la zone 7 de réception des aliments pour former une zone 11 de préhension par le fond du sachet est ici formé par une ligne de soudure qui s'étend au voisinage du bord transversal inférieur 32 du sachet depuis un bord 2 longitudinal en direction de l'autre bord 2 longitudinal dudit sachet.

La zone 6 de saisie du sachet est munie d'une ouverture 8 traversante apte à former une anse de préhension du sachet. Cette ouverture 8 traversante est une ouverture allongée se présentant ici sous forme d'une fente se développant suivant une direction transversale audit sachet.

La zone 6 de saisie du sachet comprend encore une amorce 9 de rupture, apte à permettre l'ouverture du sachet, qui se développe depuis le bord transversal supérieur 31 du sachet en direction du premier joint d'étanchéité 4.

L'amorce 9 de rupture se présente sous forme d'une ligne en zigzag. L'amorce 9 de rupture est, sur au moins une partie de sa longueur, encadrée par des lignes 15 de soudure.

Il en est de même de l'ouverture 8 traversante apte à former une anse de préhension qui est entourée au moins partiellement d'une ligne 14 de soudure.

Les lignes 15 de soudure, encadrant l'amorce 9 de rupture, permettent de guider la déchirure du sachet provoquée au niveau de l'amorce de rupture tandis que la ligne 14 de soudure ménagée au niveau de l'anse permet de renforcer la résistance mécanique de ladite anse.

La zone 7 de réception des aliments est munie de trous ou perforations 10 qui sont disposés au niveau de chacune des faces du sachet 1, ces trous ou perforations permettant la perméabilité à l'eau du sachet.

De manière caractéristique à l'invention, l'ouverture 8 traversante apte à former une anse de préhension du sachet 1 est décentrée et présente au moins les ¾ de sa longueur disposés d'un côté de la ligne XX' longitudinale médiane du sachet 1 à l'état posé à plat du sachet 1, ce côté étant appelé première moitié 12 du sachet 1, l'autre moitié étant appelée deuxième moitié 13 du sachet 1.

Dans l'exemple représenté, l'ouverture 8 s'étend entièrement dans la première moitié 12 du sachet. La ligne XX' longitudinale médiane du sachet est, quant à elle, placée à équidistance des bords 2 longitudinaux du sachet qui sont parallèles entre eux. L'amorce 9 de rupture est disposée dans la deuxième moitié 13 du sachet.

La surface totale des perforations 10 de la première moitié 12 du sachet est, quant à elle, inférieure à la surface totale des perforations 10 de l'autre moitié du sachet 1.

Dans l'exemple représenté, les perforations 10 sont de dimensions identiques d'une moitié de sachet à une autre. Par contre, le nombre de perforations est supérieur dans la deuxième moitié du sachet. En particulier, la deuxième moitié 13 du sachet 1 comprend, au niveau de la zone 7 de réception des aliments, une bande 16 longitudinale ultra perforée disposée dans le prolongement longitudinal de l'amorce 9 de rupture de la zone 6 de saisie.

En variante, il aurait pu être prévu un nombre de perforations identique d'une moitié du sachet à une autre avec une aire individuelle des perforations distincte d'une moitié à une autre, les perforations de la deuxième moitié du sachet présentant la plus grande surface ou aire.

Il aurait également pu être prévu un mixte des solutions décrites ci-dessus.

Grâce à cette perméabilité augmentée du sachet, côté deuxième moitié du sachet, il en résulte, lors de l'immersion du sachet, une inclinaison naturelle du sachet qui tend à couler plus vite côté deuxième moitié du sachet de sorte que l'ouverture 8 de l'anse de préhension disposée côté première moitié du sachet, tend à rester aisément accessible.

Le sachet 1 de cuisson, tel que décrit ci-dessus, peut être utilisé comme suit :
L'opérateur saisit à la main le sachet par sa zone 6 de saisie pour le plonger dans de l'eau bouillante (figure 2). Le sachet coule au fond du récipient contenant l'eau bouillante en s'inclinant, facilitant ainsi le maintien à l'état émergé de l'ouverture 8 formant anse dudit sachet (figure 3). Une fois la cuisson achevée, le sachet est saisi au niveau de son ouverture 8 à l'aide d'une fourchette introduite dans ladite ouverture (figure 4) et est égoutté. L'égouttage est facilité par la position relative de l'anse et des perforations. Le sachet saisi par l'anse tend à s'incliner vers la moitié la plus perméable du sachet. Le sachet est ensuite ouvert à partir de l'amorce de rupture (figure 5) et la vidange du sachet s'opère (figure 6). Au cours de cette vidange, l'opérateur tient le sachet au niveau de sa zone 6 de saisie et de sa zone 11 de préhension par le fond pour ne pas se brûler au contact du produit alimentaire.

## Revendications

1. Sachet (1) de cuisson perméable à l'eau contenant un produit alimentaire réhydratable, ledit sachet (1) délimité par deux bords (2) longitudinaux et deux bords transversaux, dits respectivement supérieur (31) et inférieur (32), comprenant un premier et un deuxième joints d'étanchéité (4, 5), le premier joint (4) d'étanchéité, dit transversal, supérieur, espacé longitudinalement du bord transversal supérieur (31) du sachet, reliant les deux bords (2) longitudinaux du sachet (1) pour séparer le sachet (1) depuis son bord transversal supérieur (31) en direction de son bord transversal inférieur (32) en une zone (6) de saisie du sachet (1) et une zone (7) de réception des aliments, ladite zone (6) de saisie du sachet étant munie d'une ouverture (8) traversante apte à former une anse de préhension du sachet et d'une amorce (9) de rupture apte à permettre l'ouverture (8) du sachet, tandis que la zone (7) de réception des aliments est munie d'une pluralité de perforations (10), le deuxième joint (5) d'étanchéité, dit inférieur, isolant au moins une partie du bord transversal inférieur (32) du sachet de la zone (7) de réception des aliments pour former une zone (11) de préhension par le fond du sachet, **caractérisé en ce que** l'ouverture (8) traversante apte à former une anse de préhension du sachet (1) est une ouverture dite décentrée qui présente au moins les ¾ de sa longueur disposés d'un côté de la ligne (XX') longitudinale médiane du sachet (1) à l'état posé à plat du sachet (1), ce côté étant appelé première moitié (12) du sachet (1), **en ce que** la surface totale des perforations (10) de la première moitié (12) du sachet est inférieure à la surface totale des perforations (10) de l'autre moitié du sachet (1), appelée deuxième moitié (13), et **en ce qu'**au moins une partie de la zone (11) de préhension par le fond du sachet est disposée dans la première moitié (12) du sachet (1).

2. Sachet (1) de cuisson selon la revendication 1,
**caractérisé en ce que** le premier joint d'étanchéité transversal supérieur (4) et le deuxième joint d'étanchéité inférieur (5) sont formés chacun par une ligne de soudure.

3. Sachet (1) selon l'une des revendications précédentes,
**caractérisé en ce que** le joint d'étanchéité transversal supérieur (4) est écarté du bord transversal supérieur (31) du sachet (1) d'une distance au moins égale à 25 mm.

4. Sachet (1) selon l'une des revendications précédentes,
**caractérisé en ce qu'**au moins une partie de la zone (11) de préhension par le fond du sachet, disposée dans la première moitié (12) du sachet, s'étend, dans ladite moitié (12), au moins au niveau de l'angle du sachet (1) formé par l'intersection du bord (2) longitudinal et du bord transversal inférieur (32) dudit sachet (1).

5. Sachet (1) selon l'une des revendications précédentes,
**caractérisé en ce que** l'amorce (9) de rupture est disposée dans la deuxième moitié (13) du sachet (1).

6. Sachet (1) selon l'une des revendications précédentes,
**caractérisé en ce que** la deuxième moitié (13) du sachet (1) comprend, au niveau de la zone (7) de réception des aliments, une bande (16) longitudinale ultra perforée disposée dans le prolongement longitudinal de l'amorce (9) de rupture de la zone (6) de saisie.

7. Sachet (1) selon l'une des revendications précédentes,
**caractérisé en ce que** l'amorce (9) de rupture se présente sous forme d'une ligne en zigzag.

8. Sachet (1) selon l'une des revendications précédentes,
**caractérisé en ce que** l'amorce (9) de rupture est, sur au moins une partie de sa longueur, encadrée par des lignes (15) de soudure.

9. Sachet (1) selon l'une des revendications précédentes,
**caractérisé en ce que** l'ouverture (8) traversante apte à former une anse de préhension est entourée au moins partiellement d'une ligne (14) de soudure.

## Patentansprüche

1. Wasserdurchlässiger Kochbeutel (1), der ein rehydrierbares Lebensmittelprodukt enthält, wobei der von zwei Längsrändern (2) und zwei transversalen Rändern, als oberer (31) und unterer (32) Rand bezeichnet, begrenzte Beutel (1) eine erste und eine zweite Dichtung (4, 5) umfasst, wobei die obere transversale erste Dichtung (4), die vom oberen transversalen Rand (31) des Beutels längs beabstandet ist, die zwei Längsränder (2) des Beutels (1) verbindet, um den Beutel (1) ab seinem oberen transversalen Rand (31) in Richtung seines unteren transversalen Randes (32) in eine Griffzone (6) des Beutels (1) und eine Lebensmittelaufnahmezone (7) zu teilen, wobei die Griffzone (6) des Beutels mit einer durchgehenden Öffnung (8) ausgestattet ist, die imstande ist, einen Henkel des Beutels und einen Aufriss (9), der imstande ist, die Öffnung (8) des Beutels zu erlauben, zu bilden, wogegen die Lebensmittelaufnahmezone (7) mit einer Vielzahl von Perforationen (10) ausgestattet ist, wobei die untere zweite Dichtung (5) mindestens einen Teil des unteren transversalen Randes (32) des Beutels der Lebensmittelaufnahmezone (7) isoliert, um eine Greifzone (11) am Boden des Beutels zu bilden,
**dadurch gekennzeichnet, dass** die durchgehende Öffnung (8), die imstande ist, einen Henkel des Beutels (1) zu bilden, eine dezentrierte Öffnung ist, von der mindestens ¾ ihrer Länge auf einer Seite der mittleren Längslinie (XX') des Beutels (1) im flach liegenden Zustand des Beutels (1) angeordnet ist, wobei diese Seite als erste Hälfte (12) des Beutels (1) bezeichnet wird, und dass die Gesamtfläche der Perforationen (10) der ersten Hälfte (12) des Beutels kleiner als die Gesamtfläche der Perforationen (10) der anderen Hälfte des Beutels (1), als zweite Hälfte (13) bezeichnet, ist, und dass mindestens ein Teil der Greifzone (11) am Boden des Beutels in der ersten Hälfte (12) des Beutels (1) angeordnet ist.

2. Kochbeutel (1) nach Anspruch 1,
**dadurch gekennzeichnet, dass** die obere transversale erste Dichtung (4) und die untere zweite Dichtung (5) jeweils von einer Schweißnaht gebildet sind.

3. Beutel (1) nach einem der vorangehenden Ansprüche,
**dadurch gekennzeichnet, dass** die obere transversale Dichtung (4) vom oberen transversalen Rand (31) des Beutels (1) in einem Abstand von mindestens gleich 25 mm beabstandet ist.

4. Beutel (1) nach einem der vorangehenden Ansprüche,
**dadurch gekennzeichnet, dass** sich mindestens ein Teil der Greifzone (11) am Boden des Beutels, die in der ersten Hälfte (12) des Beutels angeordnet ist, in der Hälfte (12) mindestens im Bereich der Ecke des Beutels (1) erstreckt, der vom Schnittpunkt des Längsrandes (2) und des unteren transversalen Randes (32) des Beutels (1) gebildet wird.

5. Beutel (1) nach einem der vorangehenden Ansprüche,
**dadurch gekennzeichnet, dass** der Aufriss (9) in der zweiten Hälfte (13) des Beutels (1) angeordnet ist.

6. Beutel (1) nach einem der vorangehenden Ansprüche,
**dadurch gekennzeichnet, dass** die zweite Hälfte (13) des Beutels (1) im Bereich der Lebensmittelaufnahmezone (7) einen superperforierten Längsstreifen (16) umfasst, der in der Längsverlängerung des Aufrisses (9) der Griffzone (6) angeordnet ist.

7. Beutel (1) nach einem der vorangehenden Ansprüche,
**dadurch gekennzeichnet, dass** der Aufriss (9) die Form einer Zickzacklinie hat.

8. Beutel (1) nach einem der vorangehenden Ansprüche,
**dadurch gekennzeichnet, dass** der Aufriss (9) über mindestens einen Teil seiner Länge von Schweißnähten (15) umrahmt ist.

9. Beutel (1) nach einem der vorangehenden Ansprüche,
**dadurch gekennzeichnet, dass** die durchgehende Öffnung (8), die imstande ist, einen Henkel zu bilden, mindestens teilweise von einer Schweißnaht (14) umgeben ist.

## Claims

1. A water-permeable boil-in-bag sachet (1) containing a rehydratable food product, said sachet (1) delimited by two longitudinal edges (2) and two transverse edges, respectively called upper (31) and lower (32), comprising first and second sealing gaskets (4, 5), the first sealing gasket (4), said to be transverse, upper, spaced longitudinally away from the upper transverse edge (31) of the sachet, connecting the two longitudinal edges (2) of the sachet (1) to separate the sachet (1) from its upper transverse edge (31) toward its lower transverse edge (32) in a grasping area (6) of the sachet (1) and an area (7) for receiving food, said grasping area (6) of the sachet being provided with a through opening (8) able to form a gripping loop of the sachet and a fracture initiation score (9) able to allow the opening (8) of the sachet, while the area (7) for receiving food is provided with a plurality of perforations (10), the second sealing gasket (5), called lower, isolating at least part of the lower transverse edge (32) of the sachet from the food receiving area (7) to form an area (11) for gripping the sachet by the bottom,
**characterized in that** the through opening (8) able to form a gripping loop of the sachet (1) is a so-called off-centered opening that has at least ¾ of its length arranged on one side of the median longitudinal line (XX') of the sachet (1) when the sachet (1) is placed flat, this side being called first half (12) of the sachet (1), **in that** the total surface area of the perforations (10) of the first half (12) of the sachet is smaller than the total surface area of the perforations (10) of the other half of the sachet (1), called second half (13), and **in that** at least part of the area (11) for gripping from the bottom of the sachet is arranged in the first half (12) of the sachet (1).

2. The boil-in-bag sachet (1) according to claim 1,
**characterized in that** the first upper transverse sealing gasket (4) and the second lower sealing gasket (5) are each formed by a weld line.

3. The sachet (1) according to one of the preceding claims,
**characterized in that** the upper transverse sealing gasket (4) is separated from the upper transverse edge (31) of the sachet (1) by a distance at least equal to 25 mm.

4. The sachet (1) according to one of the preceding claims,
**characterized in that** at least part of the area (11) for gripping from the bottom of the sachet, arranged in the first half (12) of the sachet, extends, in said half, at least at the angle of the sachet (1) formed by the intersection of the longitudinal edge (2) and the lower transverse edge (32) of said sachet (1).

5. The sachet (1) according to one of the preceding claims,
**characterized in that** the fracture initiation score (9) is arranged in the second half (13) of the sachet (1).

6. The sachet (1) according to one of the preceding claims,
**characterized in that** the second half (13) of the sachet (1) comprises, at the area (7) for receiving food, an ultra-perforated longitudinal strip (16) arranged in the longitudinal extension of the fracture initiation score (9) of the grasping area (6).

7. The sachet (1) according to one of the preceding claims,
**characterized in that** the fracture initiation score (9) assumes the form of a zigzag line.

8. The sachet (1) according to one of the preceding claims,
**characterized in that** the fracture initiation score (9) is, over at least part of its length, framed by weld lines (15).

9. The sachet (1) according to one of the preceding claims,
**characterized in that** the through opening (8) able to form a gripping loop is at least partially surrounded by a weld line (14).
